# EUROPÄISCHE PATENTANMELDUNG

(11) **EP 0 441 167 A1**
(43) Veröffentlichungstag der Anmeldung: **14.08.1991**
(21) Anmeldenummer: 91100763.1
(22) Anmeldetag: 22.01.1991
(51) Int. Cl.: F01L 1/34, F01L 1/02

(54) **Steuerantrieb der Nockenwellen einer V-förmigen Brennkraftmaschine**

(30) Priorität: 25.01.1990 DE 4002080
(71) Anmelder: Adam Opel Aktiengesellschaft, D-65428 Rüsselsheim (DE)
(72) Erfinder: Schweikard, Albert, Dipl.-Ing. (FH), W-6531 Appenheim (DE)
(74) Vertreter: Bergerin, Ralf, Dipl.-Ing.

(57) **Zusammenfassung**

Eine Brennkraftmaschine hat einen Motorblock (1) mit zwei v-förmig angeordneten Zylinderreihen (2, 3) und obenliegenden Nockenwellen (6, 7, 8, 9). Die Auslaßnockenwellen (6, 7 ) und eine Einlaßnockenwelle (8) sind unmittelbar von einem Zahnriemen (13) mittels der Kurbelwelle (15) angetrieben. Auf der Einlaßnockenwelle (8) ist eine Verstelleinrichtung (20) vorgesehen, welche die Phasenlage eines mit ihr umlaufenden Nockenwellenrades (11) zu verstellen vermag. Dieses Nockenwellenrad (11) ist Teil eines die zweite Einlaßnockenwelle (9) antreibenden Sekundärantriebs (19).

## Beschreibung

Die Erfindung betrifft eine Brennkraftmaschine mit zwei v-förmig angeordneten Zylinderreihen, oberhalb deren Zylinderköpfe jeweils zur Betätigung der Auslaßventile eine Auslaßnockenwelle und zur Betätigung der Einlaßventile eine Einlaßnockenwelle angeordnet ist, wobei der Antrieb der beiden Auslaßnockenwellen und Einlaßnockenwellen mittels eines von der Kurbelwelle angetriebenen Zahnriemens erfolgt und die Winkelstellung der Einlaßnockenwellen relativ zu den Auslaßnockenwellen mittels einer Verstelleinrichtung veränderbar ist.

Brennkraftmaschinen mit einer solchen Verstellmöglichkeit der Einlaßnockenwellen sind in jüngster Zeit bekannt geworden. Beispielsweise beschreibt die MTZ Motortechnische Zeitschrift 50 (1989) 5, Seiten 223 - 229, eine solche Brennkraftmaschine. Durch den Einsatz einer Nockenwellenverstellung kann man die Nockenwellen-Steuerzeiten für hohe Motorleistungen optimieren, ohne daß im unteren Drehzahlbereich spürbare Drehmomenteinbußen auftreten. Weiterhin läßt sich durch geringe überschneidungsquerschnitte eine gute Leerlaufqualität und eine Reduzierung schädlicher Abgasemissionen erreichen.

Die in der genannten Zeitschrift beschriebene Brennkraftmaschine hat für jede Einlaßnockenwelle eine eigene Verstelleinrichtung. Es werden deshalb insgesamt zwei Verstelleinrichtungen benötigt, um beide Einlaßnockenwellen verstellen zu können. Die Kosten für die Verstelleinrichtung der Nockenwellen sind somit bei einem V-Motor doppelt so hoch wie bei einem Reihenmotor. Ein weiterer Nachteil liegt darin, daß bei Ausfall einer Verstelleinrichtung sich ein unrunder Motorlauf ergibt und daß Toleranzen in den Verstelleinrichtungen zu unterschiedlichen Steuerzeiten für die linke und rechte Motorseite führen.

Wie die DE-OS-35 34 446 zeigt, ist es bei einem Reihenmotor bereits bekannt, nur eine Nockenwelle unmittelbar vom Zahnriemen der Kurbelwelle anzutreiben und die zweite Nockenwelle mittels eines Sekundärantriebs mit der ersten Nockenwelle zu verbinden. Bei der Brennkraftmaschine nach dieser Schrift weisen beide Antriebe eine eigene Verstelleinrichtung auf, wobei die Verstelleinrichtung des Primärantriebs die Winkelstellung beider Nockenwellen relativ zur Kurbelwelle synchron verändert und die zweite Verstelleinrichtung zum Verstellen der Winkellage beider Kurbelwellen zueinander dient. Würde man das Bauprinzip der Brennkraftmaschine gemäß dieser Schrift auf einen V-Motor übertragen, so müßten insgesamt vier Verstelleinrichtungen vorgesehen werden, wodurch die Herstellungskosten der Brennkraftmaschine unerwünscht hoch würden und Toleranzen zu einer schlechten Motorfunktion führten.

Der Erfindung liegt die Aufgabe zugrunde, eine Brennkraftmaschine der eingangs genannten Art so auszubilden, daß mit möglichst geringem Aufwand eine optimale Verstellung der Nockenwellen möglich wird.

Diese Aufgabe wird erfindungsgemäß dadurch gelöst, daß zumindest eine Einlaßnockenwelle und eine Auslaßnockenwelle unmittelbar vom Zahnriemen der Kurbelwelle angetrieben ist und zumindest eine Nockenwelle der anderen Zylinderreihe mittels eines Sekundärantriebs getrieblich mit der entsprechenden Nockenwelle der ersten Zylinderreihe verbunden ist und daß nur die unmittelbar vom Zahnriemen der Kurbelwelle angetriebene Nockenwelle mit dem Sekundärantrieb eine Verstelleinrichtung hat.

Durch diese erfindungsgemäße Gestaltung kommt man bei einem V-Motor mit der gleichen Anzahl von Verstelleinrichtungen aus wie bei einem Reihenmotor. Bei Ausfall der Verstelleinrichtung ist die Brennkraftmaschine noch betriebsfähig, weil die durch den Sekundärantrieb miteinander verbundenen Nockenwellen zwangsläufig synchron drehen. Weiterhin wird der Gleichlauf der zu verstellenden Nockenwellen verbessert, da statt zwei oder vier Verstellglieder nur noch ein Verstellglied oder zwei Verstellglieder vorhanden sind und somit die Zahl der Fehlerquellen halbiert wird. Die Verringerung der Anzahl der Verstellglieder führt auch zu einer Verminderung des Gewichtes der rotierenden Massen, was die Drehfreudigkeit der Brennkraftmaschine erhöht.

Die Brennkraftmaschine vermag mit nur einer Verstelleinrichtung insgesamt auszukommen, wenn gemäß einer vorteilhaften Ausgestaltung der Erfindung der Zahnriemen über jeweils ein Nockenwellenrad jeder Auslaßnockenwelle und ein Nockenwellenrad einer Einlaßnockenwelle geführt ist, wenn die zweite Einlaßnockenwelle durch den Sekundärantrieb getrieblich mit der ersten, vom Zahnriemen angetriebenen Einlaßnockenwelle verbunden ist und wenn nur das Nockenwellenrad der vom Zahnriemen angetriebenen Einlaßnockenwelle die Verstelleinrichtung aufweist. Nach dem gleichen Prinzip könnte man natürlich auch die Auslaßnockenwellen verstellbar ausbilden.

Der Platzbedarf der Brennkraftmaschine wird verringert, wenn der Durchmesser der Nockenwellenräder des Sekundärantriebes geringer ist als der Durchmesser den Nockenwellenräder, welche vom Zahnriemen der Kurbelwelle angetrieben sind. Diese Ausbildung führt zudem zu einer weiteren Gewichtsersparnis.

Die Erfindung läßt zahlreiche Ausführungsformen zu. Zur weiteren Verdeutlichung ihres Grundprinzips ist in der Zeichnung schematisch eine erfindungsgemäß gestaltete Brennkraftmaschine dargestellt und wird nachfolgend beschrieben.

Die Zeichnung zeigt einen Motorblock 1 mit zwei V-förmig angeordneten Zylinderreihen 2, 3. Jeder Zylinderreihe 2, 3 sind jeweils oberhalb der Zylinderköpfe 4, 5 eine Auslaßnockenwelle 6, 7 zur Steuerung der nicht gezeigten Auslaßventile und eine Einlaßnockenwelle 8, 9 zur Steuerung der ebenfalls nicht gezeigten Einlaßventile zugeordnet. Auf den Auslaßnockenwellen 6, 7 und der Einlaßnockenwelle 8 ist jeweils ein Nockenwellenrad 10, 11, 12 angeordnet. über diese drei Nockenwellenräder 10, 11, 12 ist ein Zahnriemen 13 geführt, der von einer Zahnscheibe 14 der Kurbelwelle 15 der Brennkraftmaschine angetrieben wird. Die drei Nockenwellenräder 10, 11, 12 haben gleichen Durchmesser und bilden mit der Zahnscheibe 14 und dem Zahnriemen 13 einen Primärantrieb.

Auf der Einlaßnockenwelle 8 ist eine zweites, durchmesserkleineres Nockenwellenrad 16 vorgesehen. Ein gleiches Nockenwellenrad 17 befindet sich auf der Einlaßnockenwelle 9. Ein Sekundärzahnriemen 18 ist über diese Nockenwellenräder 16, 17 geführt und bildet mit ihnen einen Sekundärantrieb 19. Dieser Sekundärantrieb 19 kann auf der gleichen Motorstirnseite angeordnet sein wie die Nockenwellenräder 10, 11, 12. Es ist jedoch auch möglich, ihn an jeder beliebigen Stelle zwischen zwei Lagern des Zylinderkopfes 4, 5, etwa zwischen dem ersten und zweiten Lager oder auf der Schwungradseite anzuordnen.

In das Nockenwellenrad 11 ist eine Verstelleinrichtung 20 üblicher Bauart integriert, von der in der Zeichnung lediglich ein Stellhebel 21 zu sehen ist. Mittels dieser Verstelleinrichtung 20 kann man eine Phasenverschiebung zwischen den Nockenwellenrädern 11 und 16 erreichen. Da das Nockenwellenrad 17 durch den Sekundärzahnriemen 18 synchron mit dem Nockenwellenrad 11 um läuft, kommt es bei ihm zu einer gleichen Phasenverschiebung in Bezug auf das Nockenwellenrad 12 der Auslaßnockenwelle 7.

Es sei abschließend angemerkt, daß die Nockenwellenantriebe statt über Zahnriemen natürlich auch mit Ketten erfolgen können.

## Patentansprüche

1. Brennkraftmaschine mit zwei v-förmig angeordneten Zylinderreihen, oberhalb deren Zylinderköpfe jeweils zur Betätigung der Auslaßventile eine Auslaßnockenwelle und zur Betätigung der Einlaßventile eine Einlaßnockenwelle angeordnet ist, wobei der Antrieb der beiden Auslaßnockenwellen und Einlaßnockenwellen mittels eines von der Kurbelwelle angetriebenen Zahnriemens erfolgt und die Winkelstellung der Einlaßnockenwellen relativ zu den Auslaßnockenwellen mittels einer Verstelleinrichtung veränderbar ist, dadurch gekennzeichnet, daß zumindest eine Einlaßnockenwelle (8) und eine Auslaßnockenwelle (6) unmittelbar vom Zahnriemen (13) der Kurbelwelle (15) angetrieben ist und zumindest eine Nockenwelle (9) der anderen Zylinderreihe (2) mittels eines Sekundärantriebs (19) getrieblich mit der entsprechenden Nockenwelle (8) der ersten Zylinderreihe (3) verbunden ist und daß nur die unmittelbar vom Zahnriemen (13) der Kurbelwelle (15) angetriebenen Nockenwelle (8) mit dem Sekundärantrieb (19) eine Verstelleinrichtung (20) hat.

2. Brennkraftmaschine nach Anspruch 1, dadurch gekennzeichnet, daß der Zahnriemen (13) über jeweils ein Nockenwellenrad (10, 12) jeder Auslaßnockenwelle (6, 7) und ein Nockenwellenrad (11) einer Einlaßnockenwelle (8) geführt ist, daß die zweite Einlaßnockenwelle (9) durch den Sekundärantrieb (19) getrieblich mit der ersten, vom Zahnriemen (13) angetriebenen Einlaßnockenwelle (8) verbunden ist und daß nur das Nockenwellenrad (11) der vom Zahnriemen (13) der Kurbelwelle (15) angetriebenen Einlaßnockenwelle (8) die Verstelleinrichtung (20) aufweist.

3. Brennkaftmaschine nach den Ansprüchen 1 oder 2, dadurch gekennzeichnet, daß der Sekundärantrieb (19) durch ein zweites Nockenwellenrad (16) auf der ersten Einlaßnockenwelle (8), ein durchmessergleiches Nockenwellenrad (17) auf der zweiten Einlaßnockenwelle (9) und einen über diese Nockenwellenräder (16, 17) geführten Sekundär-zahnriemen (18) erfolgt.

4. Brennkraftmaschine nach zumindest einem der vorangehenden Ansprüche, dadurch gekennzeichnet, daß der Durchmesser der Nockenwellenräder (16, 17) des Sekundärantriebes (19) geringer ist als der Durchmesser der Nockenwellenräder (10, 11, 12), welche vom Zahnriemen (13) der Kurbelwelle (15) angetrieben sind.
